# EUROPÄISCHE PATENTSCHRIFT

(11) **EP 1 603 740 B1**
(45) Veröffentlichungstag und Bekanntmachung des Hinweises auf die Patenterteilung: **04.05.2016**
(21) Anmeldenummer: 03795733.9
(22) Anmeldetag: 14.11.2003
(51) Int. Cl.: B31D 3/00, B65H 45/08, E04C 2/32

(54) **VERFAHREN UND VORRICHTUNG ZUR HERSTELLUNG EINER KERNSTRUKTUR FÜR EINEN KERNVERBUND**
METHOD AND DEVICE FOR THE PRODUCTION OF A SANDWICH STRUCTURE FOR A SANDWICH COMPOSITE
PROCEDE ET DISPOSITIF DE FABRICATION D'UNE STRUCTURE CENTRALE POUR UN COMPOSITE SANDWICH

(30) Priorität: 14.11.2002 DE 10252941
(43) Veröffentlichungstag der Anmeldung: 14.12.2005
(73) Patentinhaber: Airbus Operations GmbH, 21129 Hamburg (DE)
(72) Erfinder: KEHRLE, Rainer, 70197 Stuttgart (DE)
(74) Vertreter: Kopf Westenberger Wachenhausen Patentanwälte PartG mbB
(86) Internationale Anmeldenummer: PCT/DE2003/003798
(87) Internationale Veröffentlichungsnummer: WO 2004/043685

(56) Entgegenhaltungen:
- BE-A- 381 804
- FR-A- 1 532 509
- GB-A- 910 233
- US-A- 4 012 932
- PATENT ABSTRACTS OF JAPAN vol. 013, no. 177 (M-818), 26. April 1989 (1989-04-26) -& JP 01 008031 A (HIROO ICHIKAWA;OTHERS: 02), 12. Januar 1989 (1989-01-12)
- PATENT ABSTRACTS OF JAPAN vol. 018, no. 474 (M-1668), 5. September 1994 (1994-09-05) -& JP 06 155644 A (NIPPON CHIYUUSHIN HANBAI KK), 3. Juni 1994 (1994-06-03)

## Beschreibung

Die Erfindung betrifft ein Verfahren zur Herstellung einer Kernstruktur vorzugsweise für einen Kernverbund, (def. in DIN 53 290 Feb. 1982), wobei die Kernstruktur aus einem dünnen faltbaren Ausgangsmaterial mit einer Undefinierten Länge, insbesondere Faserhalbzeugbahnen, vorimprägnierten Faserhalbzeugen, Papierbahnen, Kartonbahnen, Folienbahnen, Blechbahnen oder dergleichen hergestellt wird, wobei das Ausgangsmaterial zu einer räumlichen, mehrflächigen, abwickelbaren Struktur gefaltet wird, und wobei das Ausgangsmaterial eine Kontraktion der Materialbahn in Breiten- und Längsrichtung und eine Expansion in den Raum gegenüber der Ausdehnung des Ausgangsmaterials erfährt und zwischen zwei die äußeren Oberflächen des Kernverbundes bildenden Decklagen angeordnet sowie durch Klebung oder anderweitige Verbindung mit den Decklagen verbunden werden kann.

Die Erfindung betrifft auch eine Vorrichtung zur Durchführung des Verfahrens, insbesondere zur Herstellung der Kernstruktur.

Es ist allgemein bekannt, für Kernverbunde der eingangs genannten Art die unterschiedlichsten Kernstrukturen und Werkstoffe zu verwenden, beispielsweise die Wellen in der herkömmlichen Wellpappe oder so genannte Honigwaben. Diese Kernverbunde werden als leichte Platten oder Schalenelemente für Wände oder Fußböden in Verkehrsflugzeugen, Autos, Schiffen oder Zügen benötigt; ebenso im Innen- und Außenbau von Gebäuden oder in der Möbelindustrie als Füllstoff für beispielsweise furnierte Möbel oder wie im Fall von Wellpappe auch als Verpackungsmaterial.

Strukturen der eingangs genannten Art können auch als Elemente in Filtern, (Brennstoffzellen-)Reaktoren, Solarkollektoren, Design-Elemente wie beispielsweise Lampen, transparente Elemente Verkleidungselemente oder dergleichen, sowie als (Crash-)Energieabsorbierende, Schall- oder Radarstrahlen absorbierende Elemente oder als Kinematik eingesetzt werden.

Des weiteren existieren verschiedene Verfahren zur Herstellung gefalteter Strukturen, die man in diskontinuierliche Prozesse, die beispielsweise in der US 5,234,727 und der US 2,901.951 beschrieben sind, und in kontinuierliche Prozesse unterteilen kann. Die kontinuierlichen Prozesse kann man wiederum Aufteilen in Prozesse mit gekoppelter Längs- und Querkontraktion bei gleichzeitiger Expansion in Dickenrichtung der Ausgangsmaterialbahn (einstufige Faltung; vgl. US 5,947,885) und Prozesse, bei denen die Materialbahn zunächst eine Querkontraktion erfährt und anschließend eine Verformung zur Längsrichtung des Materials erfolgt (zweistufige Faltung; US 4,012,932).

Da es sich bei der kontinuierlichen Faltung langer Materialbahnen um eine im mathematisch-geometrischen Sinne nicht exakte Umformung handelt, ist eine Mechanik, die der kontinuierlichen Faltung exakt folgt, schwer und aufwendig zu realisieren, zumal eine Verzerrung der Materialbahn, die im Bereich der elastischen Eigenschaften der Materialbahn liegen kann und schwer zu kontrollieren ist, erfolgt. In allen erwähnten Druckschriften erfolgt die Faltung durch einen den Faltvorgang entlang der Kanten oder Kanten und Flächen begleitenden Mechanismus.

Der Erfindung liegt nun die Aufgabe zugrunde, ein Verfahren zur Herstellung einer Kernstruktur zu schaffen, bei dem das Ausgangsmaterial nicht gedehnt oder gestaucht wird, sondern - ohne Einschnitte oder Ausstanzungen anzubringen - kontinuierlich flächen- und winkeltreu gefaltet wird.

Die Aufgabe wird erfindungsgemäß dadurch gelöst,
- dass die Materialbahn in einem kontinuierlichen Prozess von der Ober- und Unterseite entlang gekrümmter oder mehrerer gerader sich sternförmig berührender Faltlinien und in sich wiederholenden Mustern verlaufenden Faltlinien oder innerhalb der Flächen, welche durch die Faltlinien begrenzt werden, derart vorbehandelt wird, sodass ein Knicken erlaubende Faltkanten entstehen, die eine mit Scharnieren vergleichbare Funktion erfüllen und die Faltkinematik bilden,
- dass nach erfolgter Vorbehandlung eine Initiierung des Faltungsvorganges im Bereich der Faltlinien oder der durch die Faltlinien begrenzten Flächen auf die Oberseite und die Unterseite der Materialbahn durchgeführt wird, - dass die Materialbahn nach der Initiierung verzögert wird um den Faltvorgang zu Ende zu führen, und
- dass die Materialbahn nach dem Faltvorgang zur Stabilisierung der Faltstruktur nachbehandelt werden kann, was durch beispielsweise Temperatureinfluss, Prägen, Durchtränken, Beschichten oder die Applikation einer offenen oder geschlossenen Decklage auf mindestens einer Seite der entstandenen Faltstruktur erfolgen kann, wobei die Initiierung des Faltvorgangs mit einem Fluid durchgeführt wird.

Erfindungsgemäße Ausgestaltungen des Verfahrens sind in den Unteransprüchen beschrieben. Sie zeichnen sich z.B. dadurch aus, dass die Faltkanten einen gekrümmten Verlauf aufweisen, dass das dünne Ausgangsmaterial entlang der Faltkanten oder innerhalb der Flächen und die Faltkanten freilassend durch Prägen, Perforieren, Fräsen, Bindern, Anritzen, Beschichten oder Durchtränken, Erwärmen oder Abkühlen des dünnen Ausgangsmaterials vorbehandelt wird.

Erfindungsgemäß ist eine Vorrichtung angegeben, welche ausgestaltet ist, die Schritte gemäß der Erfindung auszuführen. Die Vorrichtung weist dazu unter anderem eine Einrichtung zur Einleitung des Faltvorgangs mit einer Reihe von beweglich angeordneten Fluiddüsen auf, wobei die Fluiddüsen ausgeführt sind, den Faltvorgang durch Applizieren eines Fluids einzuleiten.

Mit dem erfindungsgemäßen Verfahren ist es auch möglich,
- dass biegeschlaffe Materialien wie beispielsweise Gewebe, die von sich aus keine Faltkinematik ausbilden würden, geeignet durch beispielsweise Beschichtung mit Bindern oder durch Durchtränken mit einem Kunstharz, die Faltkanten aussparend vorbehandelt werden, so dass ein Knicken erlaubende Faltkanten entstehen, wobei die Beschichtung einer Materialbahn auch derart ausgeführt werden kann,
- dass beispielsweise ein Kunstharz zunächst vorgehärtet (bi-staging) werden kann und erst nach Abschluss des Faltvorgangs vollends ausgehärtet wird,
- dass der Faltvorgang entlang der vorbehandelten Faltlinien durch eine geeignete Vorrichtung initiiert wird, wobei das Material selbst durch die Vorbehandlung der Kanten als Faltkinematik dient,
- dass das dünne Ausgangsmaterial aus seiner zweidimensionalen Ausgangsform mit in vorgegebenen winkeln zueinander oder entlang von Kurven verlaufenden Faltkanten bei einem Faltprozess eine winkelund flächentreue Umformung erfährt,
- dass die Kernstruktur entlang der Faltkanten aus seiner zweidimensionalen Ausgangsform zu einer sich in die dritte Dimension erstreckende Kernstruktur gefaltet wird, wobei die Kernstruktur sowohl eine Längen- als auch eine Breitenänderung gegenüber der zweidimensionalen Ausgangsform erfährt, und
- dass die Kernstruktur in einem kontinuierlichen Durchlaufprozeß derart hergestellt wird, dass das zweidimensionale Ausgangsmaterial kontinuierlich in eine Faltvorrichtung eingeführt und aus dieser die gefaltete Kernstruktur kontinuierlich entnommen wird.

Die nach dem erfindungsgemäßen Verfahren hergestellten Kernstrukturen zeichnen sich vorteilhafterweise durch ihre geringe Dichte bei gleichzeitiger, insbesondere im Zusammenwirken mit aufgebrachten Decklagen, hoher Biege- und Drucksteifigkeit und Festigkeit sowie aufgrund der Faltstruktur und ggf. des Faltwerkstoffs durch eine gute Schallisolation, die durch eine Perforation der Decklagen noch erhöht werden kann, aus. Ein weiterer Vorteil der Erfindung liegt in der wesentlich erhöhten und damit zu einer Kostenreduzierung führenden Herstellungsgeschwindigkeit, die durch die kontinuierliche Fertigung ermöglicht wird. Die Möglichkeit, die Ausgangsmaterialien auch entlang gekrümmter Faltkanten zu falten, verbessert die Drucksteifigkeit und erweitert somit das Einsatzgebiet der Kernstrukturen deutlich gegenüber heute existierenden Kernstrukturen, weil entlang gekrümmter Faltkanten gefaltete Strukturen im Gegensatz zu solchen, die nur entlang gerader Faltkanten gefaltet sind, krümmbar und steifer sind. Die gekrümmten Faltkanten liegen, wenn man gekrümmte Decklagen verwendet, entlang ihrer gesamten Faltkante an der oberen und unteren Decklage an, und können somit vorteilhafterweise mit den Decklagen mit ihrer gesamten Faltlinie verklebt oder anderweitig verbunden werden. Eine Zusammenfassung der erfindungsgemäßen Vorteile ergibt, dass aufgrund des kontinuierlich durchgeführten Prozesses eine überaus schnelle und kostengünstige Herstellung von steifen Kernstrukturen ein breites Anwendungsspektrum ermöglicht wird.

Eine erfindungsgemäße Vorrichtung zur Durchführung des Verfahrens besteht aus
- einer Vorrichtung zur Vorbehandlung der vorzugsweise ebenen Ausgangsmaterialbahn von der Ober- und Unterseite derselben,
- einer Vorrichtung zur Initiierung des Faltungsvorgangs,
- einer Vorrichtung zur Verzögerung der sich dabei faltenden Materialbahn, und eventuell
- einer Einrichtung zur Nachbehandlung der Materialbahn, und von Ober- und Unterseite derselben.

Gemäß einer Weiterbildung der erfindungsgemäßen vorrichtung ist für die Vorbehandlung der ebenen Materialbahn mindestens ein gegenläufig rotierendes Walzen-, Förderband- oder Gliederkettenpaar vorgesehen, wobei jeweils mindestens eines der beiden Elemente eines Paares eine strukturierte Oberfläche aufweist. Anstelle der strukturierten Oberfläche oder zusätzlich zur strukturierten Oberfläche können auch beheizbare oder kühlbare Zonen bzw. eine Vorrichtung zur Beschichtung der Materialbahn vorgesehen sein.

Eine weitere erfindungsgemäße Vorrichtung zur Vorbehandlung der Materialbahn besteht in einem gegenläufig rotierenden paar Walzen deren Oberfläche eine Struktur, welche eine Abwicklung der zu faltenden Struktur ist, besitzen.

Eine weitere erfindungsgemäße Vorrichtung zur Vorbehandlung weist eine Querkontraktionsvorrichtung auf bestehend aus mindestens einem Paar gegenläufig rotierender Walzen oder aus mindestens einer Vorrichtung mit einem kammartigen Spalt, in der die Materialbahn zunächst quer zu ihrer Längsrichtung kontrahiert und senkrecht zu ihrer Dickenrichtung expandiert wird, wobei ein Ausgleich der Lauflängen der Materialbahn-Mitte und der Materialbahn-Ränder durch eine gezielte Ablenkung der Materialbahn in deren Mitte und am Rand erfolgen kann und nach der Querkontraktion der Materialbahn ein abwechselnder Querversatz mittels einer mit Fluiddruck arbeitenden Vorrichtung oder mittels einer geeigneten Mechanik durchgeführt wird.

Eine erfindungsgemäße Vorrichtung zur Initiierung des Faltvorgangs besteht aus mindestens einer Reihe von Fluiddüsen, vorzugsweise Druckluftdüsen, die beweglich angeordnet sein können und entgegengesetzt entlang der Faltlinien auf die Oberseite und die Unterseite der Materialbahn einwirken.

Eine weitere erfindungsgemäße Vorrichtung zur Initiierung des Falt-vorgangs besteht aus einer Mechanik, welche die Materialbahn zu Beginn des Faltvorgangs punktuell oder entlang einzelner Faltlinien von der Oberseite und Unterseite touchiert.

Eine weitere erfindungsgemäße Vorrichtung zur Initiierung des Faltvorgangs besteht aus aus Beispielsweise mindestens einem paar Walzen von denen mindestens eine eine strukturierte Oberfläche besitzt, mit welcher die Faltkanten derart in das Material eingebracht werden, dass eine Spannung, die die Einleitung des Faltvorgangs unterstützt, in dem Material entsprechend der späteren Knickrichtung entsteht.

Eine erfindungsgemäße Vorrichtung zur Verzögerung der Materialbahn besteht aus mindestens einem Paar gegenläufig rotierender Walzen oder Förderbänder, die mit Bürsten besetzt sein können.

Eine weitere erfindungsgemäße Vorrichtung zur Verzögerung besteht aus Fluiddüsen, welche die gefaltete Materialbahn entgegengesetzt zur Produktionsrichtung von der Oberseite und Unterseite anblasen.

Eine erfindungsgemäße Vorrichtung zur Nachbehandlung der Materialbahn besteht aus mindestens einem Paar gegenläufig rotierender Walzen, Förderbändern oder Gliederkettenmechanismen, mit einer strukturierten Oberfläche, deren Abwicklung die gefaltete Struktur darstellt, oder bei der die strukturierte Oberfläche die gefaltete Materialbahn wenigstens entlang der Faltkanten berührt, wobei die Walzen, Förderbänder oder Gliederkettenmechanismen eine Vorrichtung zur Beschichtung, Durchtra̅nkung, Erwärmung oder Abkühlung der Materialbahn enthalten können.

Eine weitere erfindungsgemäße Vorrichtung zur Machbehandlung besteht aus einer Vorrichtung zur Applikation mindestens einer Materialbahn auf die gefaltete Kernstruktur. Hierbei kann die Vorrichtung zur Nachbehandlung eine Schneidvorrichtung und Abtransportvorrichtung enthalten.

In der Zeichnung sind Ausführungsbeispiele nach der Erfindung dargestellt, und zwar zeigen:
- Fig. 1:: eine Vorrichtung zur Herstellung einer Kernstruktur in Seitenansicht;
- Fig. 2:: die Vorrichtung gemäß Fig. 1 in Draufsicht;
- Fig. 3:: eine weitere Vorrichtung zur Herstellung einer Kernstruktur in Seitenansicht;
- Fig. 4:: die Vorrichtung nach Fig. 3 in Draufsicht;
- Fig. 4a:: eine Schnittdarstellung gemäß Linie B-B' der Fig. 4;
- Fig. 4b:: eine Schnittdarstellung gemäß Linie A-A' der Fig. 4;
- Fig. 5:: eine Faltwalze in Seitenansicht;
- Fig. 6:: ein aus zwei Faltwalzen bestehendes Walzenpaar;
- Fig. 7:: eine schematische Darstellung eines Faltwalzenpaares;
- Fig. 8:: eine kammartige Einrichtung zur Kontraktion der Materialbahn quer zur Produktionsrichtung;
- Fig. 9:: eine Einrichtung zur Querkontraktion der Materialbahn;
- Fig. 10:: ein Schema zur Bemaßung und Erläuterung der in nachfolgenden Figuren 11 bis 21 gezeigten Faltstrukturen; und die
- Fig. 11 bis 21: unterschiedliche Faltmuster. Es handelt sich um Ausführungsbeispiele von faltbaren Kernstrukturen mit sich wiederholenden Mustern, wobei eine durchgezogene Linie einen Faltenberg, d.h. einen Knickwinkel >180° bezogen auf die Oberseite der ungefalteten Materialbahn, gestrichelte Linien jeweils ein Faltental, d.h. einen Knickwinkel < 180° bezogen auf die Oberseite der ungefalteten Materialbahn, sowie gepunktete Linien Konstruktionshilfslinien darstellen.

Fig. 1 und Fig. 2 zeigen beispielhaft eine erfindungsgemäße Vorrichtung zur Herstellung einer Kernstruktur aus beispielsweise Papier oder Karton für einen Kernverbund mit einer einstufigen Faltung. Die gestrichelten Linen auf der Materialbahn M stellen dabei ein Faltental und die durchgezogenen Linien stellen einen Faltenberg dar. Durch die Walze mit strukturierter Oberfläche (Fig. 1,1 / Fig. 2,2) die gegen eine ebene Walze (Fig. 1,2) gepresst wird, wird das Muster der Falttäler und entsprechend durch die Walzen (Fig. 1,3 und 1,4 / Fig. 2,4) das Muster der Faltenberge auf das ebene Ausgangsmaterial Fig. 2,1) aufgeprägt. Durch die beweglichen Druckluftdüsen (Fig. 1,5 und 1,6 / Fig. 2,6) wird das Material entlang der Faltlinien aus der horizontalen Ebene bewegt und gleichzeitig durch das Bürstenwalzen-paar (Fig. 1,7 / Fig. 2,8) verzögert. Dabei wird das Material in Dickenrichtung durch eine geeignete Vorrichtung (Fig. 1,12 und 1,9) begrenzt. Zur Nachbehandlung wird das Material durch ein Walzenpaar (Fig. 1,8, Fig. 2,11) nachbehandelt. Die gefaltete Kernstruktur (Fig. 1, 11 / Fig. 2,10) kann kontinuierlich entnommen werden.

Die Fig. 3 und 4 zeigen beispielhaft eine erfindungsgemäße Vorrichtung zur Herstellung einer Kernstruktur aus beispielsweise Papier oder Karton für einen Kernverbund mit einer einstufigen Faltung. Durch die Walze mit strukturierter Oberfläche (Die Fig. 3,1 / 4,1), die gegen eine ebene Walze (Die Fig. 3,2) gepresst wird, wird das Muster der Faltentäler und entsprechend durch die Walzen (Die Fig. 3,3 und 3,4 / 4,3) das Muster der Faltenberge auf das ebene Ausgangsmaterial (Fig. 4,16) aufgeprägt. Anschließend wird das Material in Breitenrichtung wellen- oder zickzackförmig durch beispielsweise ein ineinander greifendes Walzenpaar (Fig. 3,6 / 4,10) kontrahiert, wobei ein Ausgleich der Strecken durch beispielsweise einen Abstreifbogen (Fig. 3,5), der quer zur Materialbahn einen Bogen in Materialbahndickenrichtung beschreibt, in der Materialbahnmitte und an den Materialbahnrändern erfolgen kann, damit eine senkrecht zur Bahnrichtung verlaufende Linie B'-B (Fig. 4) gemäß Schnittdarstellung (Fig. 4a) in schwach gekrümmter Form auf der gesamten Bahnbreite im gesamten Prozessverlauf senkrecht zur Bahnrichtung bleibt, so auch bei A'-A (Fig.4) gemäß Schnittdarstellung (Fig. 4b) in stark gekrümmter Form. Nach der Querkontraktion wird die Faltung durch bewegliche Druckluftdüsen (Fig. 3,7 / 4,11) initiiert und das Material wird durch beispielsweise ein Bürstenwalzenpaar (Fig. 3,8 / 4,12) verzögert. In dem Walzenpaar (Fig. 3,10 / 4,14), welches eine strukturierte Oberfläche besitzt, deren Abwicklung die gefaltete Struktur ist, wird die Faltstruktur durch beispielsweise Erwärmen oder Nachprägen nachbehandelt. Die gefaltete Struktur kann im Zustand der Fig. 4,13 oder 4,15 zusätzlich beispielsweise beschichtet oder erwärmt oder anderweitig behandelt werden.

In Fig. 5 ist eine Faltwalze 20 dargestellt, die auf ihrem äußeren Umfang eine strukturierte Oberfläche 21 aufweist. Wie der Fig. 6 zu entnehmen ist, werden zur Herstellung einer Kernstruktur zwei derartige Faltwalzen 20a bzw. 20b benötigt, die zueinander gegenläufig angeordnet sind. Hierbei sind die Walzen mit jeweils einer geraden Anzahl von Segmenten mit abwechselnd rechts- und linkssteigenden Gewinden 21a bzw. 21b versehen, die eine Abwicklung der zu Faltenden Struktur sind. Zur Stabilisierung oder zur Faltungsvorganginitiierung von Zick-Zack-Strukturen mit besonderen Eigenschaften können die Walzen in jedem Schnitt senkrecht zur Walzenachse eine auf einer Evolvente basierende Umfangslinie 20c aufweisen und in eine gerade Anzahl von Segmenten unterteilt sein. Eine Kopplung der Faltwalzen 20a und 20b kann mechanisch durch Zahnräder bzw. Ketten oder auch elektronisch erfolgen.

Das aus Fig. 7 ersichtliche Faltwalzenpaar besteht aus zugehörigen Faltwalzen 22 und 23, die eine gerade Anzahl von Segmenten 22a bzw. 23a mit abwechselnden rechtsgängigen bzw. linksgängigen Gewinden aufweisen, wobei das Faltwalzenpaar mechanisch durch Zahnräder bzw. Ketten oder auch elektronisch gekoppelt sein kann.

In Fig. 8 ist eine Einrichtung zur Querkontraktion mit einem kammartigen Spalt für einen Prozess mit einer Zweistufenfaltung dargestellt, wie dieses beispielsweise im Prozess gemäß Fig. 3,6 und 4,10 beschrieben ist. Die Einrichtung 24, die einer Vorrichtung zur Herstellung einer Kernstruktur vorgeschaltet ist, besteht aus zwei plattenförmigen Bauelementen 25 und 26. Diese Bauelemente sind an den einander gegenüberliegenden Stirnflächen 25a bzw. 26a mit jeweils einer wellenförmigen Struktur versehen. Durch einen vorgegebenen Abstand der wellenförmigen Strukturen zueinander wird der einstellbare Spalt 27 gebildet.

Fig. 9 zeigt eine weitere mögliche Einrichtung zur Querkontraktion, wie sie beispielsweise im Prozess gemäß der Figuren 3,6 bzw. 4,10 verwendet wird. Diese Einrichtung weist im Wesentlichen zwei gegenläufige Faltwalzen 28 und 29 auf, deren Umfangsflächen profiliert ausgebildet sind. Mit Hilfe dieser Einrichtung erfährt vorzugsweise ein dünnes Ausgangsmaterial eine Kontraktion quer zur Produktionsrichtung und eine Expansion in Dickenrichtung.

Das aus Fig. 10 ersichtliche Schema für eine Bemaßung dient zur Erläuterung der nachfolgend beschriebenen Faltmuster. Hierbei handelt es sich um Faltmuster, die in einem kontinuierlichen Verfahren gefaltet werden können. Eine gestrichelt gezeichnete Linie bedeutet hierbei einen Faltwinkel < 180°, eine durchgezogene Linie bedeutet einen Faltwinkel > 180° und gepunktet gezeichnete Linien sind konstruktive Hilfslinien mit einem Faltwinkel = 180°.

Fig. 11 zeigt eine einfache Zickzackfaltung mit der Eigenschaft V1=V2=.....Vn und S1=S2=....Sn und L1=L2=.....Ln.

In Fig. 12 ist eine Zickzackfaltung dargestellt mit der Eigenschaft V1=V2=.....Vn und S1=S2=....Sn und L1□L2□.....Ln.

Fig. 13 zeigt eine Zickzackfaltung mit der Eigenschaft V1=V2=.....Vn und S1□S2□....Sn und L1□L2□.....Ln.

Fig. 6 beschreibt eine Zickzackfaltung mit der Eigenschaft V1□V2□.....Vn und S1=S2=....Sn und L1□L2□.....Ln.

Fig. 7 ist eine Zickzackfaltung mit der Eigenschaft V1=V2=.....Vn und S1=S2=....Sn und L1=L2=.....Ln und einem Zwischensteg.

In Fig. 8 ist eine einfache gegensinnige Faltung entlang runder Konturen mit der Eigenschaft V1=V2=.....Vn und S1=S2=....Sn und L1=L2=.....Ln dargestellt, wobei die Kurven kreisförmig, elliptisch, hyperbolisch oder auch mit beliebig anderen Verläufe ausgebildet sein können.

Fig. 9 ist eine gegensinnige Faltung entlang runder Konturen mit der Eigenschaft V1□V2□.....Vn und S1=S2=....Sn und L1=L2=.....Ln, wobei die Kurven einen kreisförmigen, elliptischen, hyperbolischen oder auch beliebigen anderen Verlauf aufweisen können.

Fig. 10 zeigt eine einfache gleichsinnige Faltung entlang runder Konturen mit der Eigenschaft V1=V2=.....Vn und S1=S2=....Sn und L1=L2=.....Ln, wobei die Kurven kreisförmig, elliptisch, hyperbo-lisch ausgebildet sein oder auch beliebige andere Verläufe aufweisen können.

In Fig. 11 ist euine einfache gleichsinnige Faltung entlang runder Konturen mit der Eigenschaft V1□V2□.....Vn und S1=S2=....Sn und L1□L2□..... Ln, wobei kreisförmige, elliptische, hyperbolische oder auch beliebige andere Verläufe verwendet werden können.

Die Figuren 20 und 21 stellen Beispiele für Faltmuster dar, bei de-nen sich die Faltung in einer Richtung derart krümmen lässt, dass Kanäle, die beim Falten entstehen, in Umfangsrichtung offen sind.

## Patentansprüche

1. Verfahren zur Herstellung einer Kernstruktur für einen Kernverbund,
wobei die Kernstruktur aus einem dünnen faltbaren Ausgangsmaterial mit vorzugsweise undefinierter Länge, insbesondere Faserhalbzeugen, vorimprägnierten Faserhalbzeugbahnen, Papierbahnen, Kartonbahnen, Folienbahnen, Blechbahnen oder dergleichen, hergestellt wird, wobei das Ausgangsmaterial eine Materialbahn ist und zu einer räumlichen, mehrflächigen, abwickelbaren Struktur gefaltet wird, und
wobei das Ausgangsmaterial eine Kontraktion der Materialbahn in Breiten- und Längsrichtung und eine Expansion in den Raum gegenüber der Ausdehnung des Ausgangsmaterials erfährt,
wobei die Materialbahn im ungefalteten Zustand in einem kontinuierlichen Prozess von der Ober- und Unterseite entlang gekrümmter oder mehrerer gerader sich sternförmig berührender Faltlinien und in sich wiederholenden Mustern verlaufenden Faltlinien oder innerhalb der Flächen, welche durch die Faltlinien begrenzt werden, vorbehandelt wird, sodass ein Knicken erlaubende Faltkanten entstehen,
wobei nach erfolgter Vorbehandlung der Faltungsprozess im Bereich der Faltlinien auf der Oberseite und der Unterseite der Materialbahn eingeleitet wird,
wobei die Materialbahn nach der Einleitung des Faltprozesses aufgrund des Faltungsvorganges entlang der Faltkanten aus ihrer zweidimensionalen Ausgangsform zu der sich in die dritte Dimension erstreckenden Faltstruktur längs zur Produktionsrichtung verzögert wird und sich dabei quer zur Produktionsrichtung gegenüber der Ausdehnung des Ausgangsmaterials verkürzt,
**dadurch gekennzeichnet, dass**
die Einleitung des Faltvorgangs mit einem Fluid durchgeführt wird.

2. Verfahren nach Anspruch 1, **dadurch gekennzeichnet dass** die Materialbahn nach dem Faltvorgang zur Stabilisierung der Faltstruktur nachbehandelt wird.

3. Verfahren nach Anspruch 1, **dadurch gekennzeichnet,**
- **dass** die Kontraktion der Materialbahn in Breiten- und Längsrichtung und die Expansion in Dickenrichtung in einem Schritt durchgeführt wird, und
- **dass** der Faltvorgang ohne mechanische Führung der Materialbahn parallel zu den Faltkanten durchgeführt wird.

4. Verfahren nach Anspruch 1, **dadurch gekennzeichnet,**
- **dass** zuerst eine Querkontraktion und eine Expansion in Dickenrichtung der Materialbahn und danach in einem weiteren Schritt eine Verformung in Längsrichtung durchgeführt wird, und
- **dass** bei der Querkontraktion ein Längenausgleich der Materialbahn erfolgt.

5. Verfahren nach einem der Ansprüche 1 bis 4, **gekennzeichnet durch** eine Vorbehandlung der Materialbahn **durch** Prägen, Perforieren, Erwärmen, Abkühlen, Anritzen, Ätzen, Bindern, Beschichten, Durchtränken oder dergleichen.

6. Verfahren nach einem der Ansprüche 1 bis 5, **gekennzeichnet durch** eine Nachbehandlung der Materialbahn **durch** Prägen, Pressen, Perforieren, Erwärmen, Abkühlen, Anritzen, Ätzen, Beschichten, Bindern, Durchtränken oder dergleichen.

7. Verfahren nach einem der Ansprüche 1 bis 6, **dadurch gekennzeichnet, dass** nach der Faltung mindestens eine Materialbahn auf die gefaltete Kernstruktur appliziert wird.

8. Vorrichtung zur Durchführung des Verfahrens nach einem der Ansprüche 1 bis 7, aufweisend
- eine Einrichtung (1, 2) zur Vorbehandlung der Materialbahn an der Ober- und Unterseite derselben zur Herstellung von ein Knicken erlaubenden Faltkanten,
- eine Einrichtung (5, 6) zur Einleitung des Faltvorgangs,
- eine Einrichtung (7, 8) zur Verzögerung der Materialbahn nach erfolgter Einleitung des Faltvorgangs, ,
**dadurch gekennzeichnet, dass**
die Einrichtung (5, 6) zur Einleitung des Faltvorgangs eine Reihe von beweglich angeordneten Fluiddüsen enthält, welche ausgeführt sind, den Faltvorgang durch applizieren eines Fluids einzuleiten.

9. Vorrichtung nach Anspruch 8, **dadurch gekennzeichnet, dass** eine Einrichtung (11) zur Nachbehandlung der gefalteten Materialbahn von der Ober- und Unterseite derselben vorgesehen ist.

10. Vorrichtung nach Anspruch 8 oder 9, **dadurch gekennzeichnet, dass** für die Vorbehandlung der ebenen Materialbahn mindestens ein gegenläufig rotierendes Walzen- (1, 2, 3, 4), ein Förderband- oder Gliederkettenpaar vorhanden sind, und dass jeweils mindestens eines der beiden Elemente eines Paares eine strukturierte Oberfläche aufweist.

11. Vorrichtung nach Anspruch 8, 9 oder 10, **dadurch gekennzeichnet, dass** eine Vorrichtung zur Kontraktion (24) der Materialbahn in Breitenrichtung und Expansion in Dickenrichtung, die aus mindestens einem gegenläufig rotierenden Walzenpaar mit strukturierter Fläche und einstellbarem Achsabstand oder aus einer kammartigen Einrichtung mit einem einstellbaren Spaltmass sowie einer Vorrichtung zum Ausgleich der Lauflänge der Materialbahn besteht, vorliegt.

12. Vorrichtung nach Anspruch 11, **dadurch gekennzeichnet, dass** eine mechanische oder eine mit Fluiddruck arbeitende Einrichtung zur Verformung der Materialbahn in Breitenrichtung vorgesehen ist.

13. Vorrichtung nach Anspruch 8, **dadurch gekennzeichnet, dass** die Einrichtung (7, 8) zur Verzögerung der Materialbahn beweglich angeordnete Fluiddüsen aufweist.

14. Vorrichtung nach einem der Ansprüche 8 bis 13, **dadurch gekennzeichnet, dass** die Einrichtung zur Verzögerung der Materialbahn mindestens ein gegenläufig rotierendes Walzen- oder Förderband- mit strukturierter Oberfläche oder Bürstenwalzen- oder Bürstenförderbandpaar enthält.

15. Vorrichtung nach einem der Ansprüche 9 bis 14, **dadurch gekennzeichnet, dass** die Einrichtung (11) zur Nachbehandlung der Materialbahn mindestens ein gegenläufig rotierendes Walzen-Förderband oder Gliederkettenpaar mit einer strukturierten Oberfläche enthält, wobei die gefaltete Struktur eine Abwicklung der Kanten oder der Kanten und Flächen der Oberfläche der Vorrichtung ist.

16. Vorrichtung nach Anspruch 15, **dadurch gekennzeichnet, dass** eine Einrichtung zum Erwärmen, Abkühlen, Beschichten oder Durchtränken der Materialbahn vorgesehen ist.

17. Vorrichtung nach einem der Ansprüche 8 bis 16, **dadurch gekennzeichnet, dass** eine Vorrichtung zur Applikation mindestens einer Materialbahn auf die gefaltete Struktur vorhanden ist.

18. Vorrichtung nach einem der Ansprüche 8 bis 17, **dadurch gekennzeichnet, dass** eine Vorrichtung zum Schneiden und Abtransport der Materialbahn vorhanden ist.

## Claims

1. Method for manufacturing a core structure for a core composite,
the core structure being manufactured from a thin, foldable starting material of preferably undefined length, in particular fibre semi-finished products, preimpregnated fibre semi-finished product webs, paper webs, cardboard webs, film webs, sheet metal webs or the like, the starting material being a material web and being folded into a three-dimensional, polyhedral, developable structure, and
the starting material experiencing contraction of the material web in the width and length directions and expansion into the three dimension with respect to the extent of the starting material,
the material web, when unfolded, being pre-treated in a continuous process from the upper and lower faces, along curved fold lines or a plurality of straight fold lines touching one another in a star shape or within the areas defined by the fold lines, so as to produce folding edges which make flexure possible,
the folding process being initiated in the region of the fold lines on the upper and lower faces of the material web after the pre-treatment is complete,
the material web, after the folding process is initiated as a result of the folding procedure along the folding edges from the two-dimensional starting shape into the folding structure, being retarded longitudinally with respect to the production direction and thus being shortened transverse to the production direction with respect to the extent of the starting material, **characterised in that**
the folding process is initiated using a fluid.

2. Method according to claim 1, **characterised in that** the material web is post-treated after the folding process to stabilise the folding structure.

3. Method according to claim 1, **characterised**
- **in that** the contraction of the material web in the width and length directions and the expansion in the thickness direction take place in one step, and
- **in that** the folding process is carried out without mechanical guidance of the material web parallel to the folding edges.

4. Method according to claim 1, **characterised**
- **in that** initially transverse contraction and expansion in the thickness direction of the material web are carried out, and subsequently in a further step deformation in the longitudinal direction is carried out, and
- **in that** length compensation of the material web is carried out during the transverse contraction.

5. Method according to any of claims 1 to 4, **characterised in that** the material web is pre-treated by embossing, perforation, heating, cooling, scoring, etching, coating (for example with binders), soaking or the like.

6. Method according to any of claims 1 to 5, charactering in that the material web is post-treated by embossing, pressing, perforation, heating, cooling, scoring, etching, coating (for example with binders), soaking or the like.

7. Method according to any of claims 1 to 6, **characterised in that** after the folding at least one material web is applied to the folded core structure.

8. Device for carrying out the method according to any of claims 1 to 7, comprising
- a means (1, 2) for pre-treating the material web on the upper and lower faces thereof to produce folding edges which make flexure possible,
- a means (5, 6) for initiating the folding process,
- a means (7, 8) for retarding the material web after the folding process is initiated,
**characterised in that**
the device (5, 6) contains a series of movably arranged fluid nozzles for initiating the folding process, which are configured to initiate the folding process by applying a fluid.

9. Device according to claim 8, **characterised in that** a means (11) for post-treating the folded material web from the upper and lower faces thereof is provided.

10. Device according to either claim 8 or claim 9, **characterised in that**, for pre-treating the planar material web, at least one pair of counter-rotating rollers (1, 2, 3, 4), conveyor belts or link chains is provided, and **in that** in each case at least one of the two elements of a pair has a structured surface.

11. Device according to claim 8, 9 or 10, **characterised in that** a device for contracting (24) the material web in the width direction and expanding it in the thickness direction is provided, and consists of at least one pair of counter-rotating rollers having a structured surface and an adjustable axle spacing or of a comb-like means having an adjustable gap size and a device for compensating the run length of the material web.

12. Device according to claim 11, **characterised in that** a mechanical or hydraulically operated means for deforming the material web in the width direction is provided.

13. Device according to claim 8, **characterised in that** the means (7, 8) for retarding the material web comprises movably arranged fluid nozzles.

14. Device according to any of claims 8 to 13, **characterised in that** the means for retarding the material web contains at least one pair of counter-rotating rollers or conveyor belts having a structured surface or brush rollers or brush conveyor belts.

15. Device according to any of claims 9 to 14, **characterised in that** the means (11) for post-treating the material web contains at least one pair of counter-rotating rollers, conveyor belts or link chains, having a structured surface, the folded structure being a development of the edges or of the edges and faces of the surface of the device.

16. Device according to claim 15, **characterised in that** a means for heating, cooling, coating or soaking the material web is provided.

17. Device according to any of claims 8 to 16, **characterised in that** a device for applying at least one material web to the folded structure is provided.

18. Device according to any of claims 8 to 17, **characterised in that** a device for cutting and removing the material web is provided.

## Revendications

1. Procédé de fabrication d'une structure à noyau pour un assemblage composite,
dans lequel la structure à noyau est fabriquée à partir d'un matériau de départ mince, pliable, de préférence de longueur non définie, notamment à partir de produits semi-finis à fibre, de bandes pré-imprégnées de produits semi-finis à fibre, de bandes de papier, de bandes de carton, de bandes de feuille, de bandes de tôle ou similaire, dans lequel le matériau de départ est une bande de matériau et est plié en une structure spatiale, à plusieurs faces, déroulable, et
dans lequel le matériau de départ subit une contraction de la bande de matériau dans le sens de la largeur et de la longueur et une expansion dans l'espace par rapport à l'extension du matériau de départ,
dans lequel la bande de matériau, à l'état non plié, est prétraitée pendant un processus continu, du côté supérieur et du côté inférieur le long de lignes de pliage courbes ou de plusieurs lignes de pliage rectilignes se touchant en forme d'étoiles et de lignes de pliage s'étendant en modèles se répétant ou à l'intérieur des surfaces qui sont délimitées par les lignes de pliage, de sorte que des arêtes de pliage permettant une flexion sont créées,
dans lequel, après la réalisation du prétraitement, le processus de pliage est initialisé dans la partie des lignes de pliage, sur le côté supérieur et le côté inférieur de la bande de matériau,
dans lequel la bande de matériau, après l'initialisation du processus de pliage, est retardée, en raison de l'opération de pliage le long des arêtes de pliage, longitudinalement au sens de production, à partir de sa forme initiale en deux dimensions pour se transformer en la structure de pliage s'étendant dans la troisième dimension, et se raccourcit en même temps, transversalement au sens de production, par rapport à l'extension du matériau de départ,
**caractérisé en ce que**
l'initialisation de l'opération de pliage est réalisée à l'aide d'un fluide.

2. Procédé selon la revendication 1, **caractérisé en ce que** la bande de matériau, après l'opération de pliage, est traitée ultérieurement pour la stabilisation de la structure de pliage.

3. Procédé selon la revendication 1, **caractérisé en ce**
- **que** la contraction de la bande de matériau dans le sens de la largeur et de la longueur et l'expansion dans le sens de l'épaisseur sont réalisées en une étape, et
- en ce que l'opération de pliage est réalisée parallèlement aux arêtes de pliage, sans guidage mécanique de la bande de matériau.

4. Procédé selon la revendication 1, **caractérisé en ce**
- **que** d'abord une contraction transversale et une expansion dans le sens de l'épaisseur de la bande de matériau sont réalisées et qu'ensuite, dans une autre étape, est réalisée une déformation dans le sens longitudinal, et
- en ce que lors de la contraction transversale, il s'ensuit une compensation de longueur de la bande de matériau.

5. Procédé selon l'une quelconque des revendications 1 à 4, **caractérisé par** un traitement préalable de la bande de matériau par estampage, perforation, échauffement, refroidissement, entaillage, gravure, enduction (par exemple de liants), imprégnation ou similaire.

6. Procédé selon l'une quelconque des revendications 1 à 5, **caractérisé par** un traitement ultérieur de la bande de matériau par estampage, compression, perforation, échauffement, refroidissement, entaillage, gravure, enduction (par exemple de liants), imprégnation ou similaire.

7. Procédé selon l'une quelconque des revendications 1 à 6, **caractérisé en ce qu'**après le pliage, au moins une bande de matériau est appliquée sur la structure à noyau pliée.

8. Dispositif destiné à la réalisation du procédé selon l'une quelconque des revendications 1 à 7, présentant
- un moyen (1, 2) destiné au traitement préalable de la bande de matériau sur le côté supérieur et le côté inférieur de celle-ci pour la fabrication d'arêtes de pliage permettant une flexion,
- un moyen (5, 6) destiné à initialiser l'opération de pliage,
- un moyen (7, 8) destiné à retarder la bande de matériau une fois l'initialisation de l'opération de pliage effectuée,
**caractérisé en ce que**
le moyen (5, 6) destiné à initialiser l'opération de pliage comprend une rangée de buses de fluide disposées de manière mobile, lesquelles initialisent l'opération de pliage par application d'un fluide.

9. Dispositif selon la revendication 8, **caractérisé en ce qu'**un moyen (11) est ménagé pour le traitement ultérieur de la bande de matériau pliée, du côté supérieur et du côté inférieur de celle-ci.

10. Dispositif selon la revendication 8 ou 9, **caractérisé en ce que** pour le traitement préalable de la bande de matériau plane, au moins une paire de rouleaux à rotation inverse (1, 2, 3, 4), une paire de bandes transporteuses ou une paire de chaînes à maillons sont présentes, et **en ce que** respectivement au moins un des deux éléments d'une paire présente une surface structurée.

11. Dispositif selon la revendication 8, 9 ou 10, **caractérisé en ce qu'**un dispositif destiné à la contraction (24) de la bande de matériau dans le sens de la largeur et à l'expansion dans le sens de la profondeur est présent, lequel est constitué d'au moins une paire de rouleaux à rotation inverse, à surface structurée et entraxe réglable, ou d'un moyen en forme de peigne muni d'un écartement réglable, ainsi que d'un dispositif de compensation de la longueur de la bande de matériau.

12. Dispositif selon la revendication 11, **caractérisé en ce qu'**un moyen mécanique ou un moyen travaillant avec pression de fluide est ménagé pour la déformation de la bande de matériau dans le sens de la largeur.

13. Dispositif selon la revendication 8, **caractérisé en ce que** le moyen (7, 8) destiné à retarder la bande de matériau présente des buses de fluide disposées de manière mobile.

14. Dispositif selon l'une quelconque des revendications 8 à 13, **caractérisé en ce que** le moyen destiné à retarder la bande de matériau comprend au moins une paire de rouleaux à rotation inverse ou une paire de bandes transporteuses à surface structurée ou une paire de rouleaux à brosses ou une paire de bandes transporteuses à brosses.

15. Dispositif selon l'une quelconque des revendications 9 à 14, **caractérisé en ce que** le moyen (11) destiné au traitement ultérieur de la bande de matériau comprend au moins une bande transporteuse à rouleaux à rotation inverse ou une paire de chaînes à maillons à surface structurée, dans lequel la structure pliée est un développement des arêtes ou des arêtes et des faces de la surface du dispositif.

16. Dispositif selon la revendication 15, **caractérisé en ce qu'**un moyen est ménagé pour échauffer, refroidir, enduire ou imprégner la bande de matériau.

17. Dispositif selon l'une quelconque des revendications 8 à 16, **caractérisé en ce qu'**un moyen est présent pour l'application d'au moins une bande de matériau sur la structure pliée.

18. Dispositif selon l'une quelconque des revendications 8 à 17, **caractérisé en ce qu'**un moyen est présent pour couper et transporter la bande de matériau.
